# FASCICULE DE BREVET EUROPEEN

(11) **EP 0 033 708 B1**
(45) Date de publication et mention de la délivrance du brevet: **02.05.1985**
(21) Numéro de dépôt: 81400181.4
(22) Date de dépôt: 05.02.1981
(51) Int. Cl.: B44C 7/02

(54) **Baguette de fixation pour tissus muraux**
Befestigungsleisten für Wandverkleidungen aus Stoff
Fastening strip for wall fabrics

(30) Priorité: 05.02.1980 FR 8002642; 15.12.1980 FR 8026531
(43) Date de publication de la demande: 12.08.1981
(73) Titulaire: Floirat, Serge, F-19360 Malemort (FR)
(72) Inventeur: Bourzat, Lucienne, Céline, F-19100 Brive(Corrèze) (FR)
(74) Mandataire: Chevallier, Robert Marie Georges

## Description

L'invention a pour objet un procède une baguette de fixation pour tissus muraux comprenant une baguette ayant des griffes d'accrochage d'un tissu, ains; que la baguette de fixation elle-même.

On connait déjà de nombreux dispositifs destinés à faciliter la pose des tissus muraux. Parmi eux, on peut estimer que le plus proche est celui qui est décrit dans le brevet US-A-3 785 426. Selon ce brevet, la partie qui porte des griffes d'accrochage est réalisée en une matière métallique présentant deux plis successifs à 90° afin que les griffes soient en recul par rapport au mur. Cet agencement est nécessaire parce qu'il est prévu de se servir de griffes relativement longues qu'il est préférable de replier ou de rabattre quand elles ont traversé le tissu qu'on veut tendre devant le mur.

On connait aussi par le document FR-A-2400091 un procédé et un dispositif pour la pose de tentures murales selon lequel on utilise une baguette de bois que l'on cloue au mur et une baguette métallique qui présente, en saillie dans la zone médiane de l'une de ses faces principales planes, des griffes obtenues par découpage partiel et pliage à 90°. Le tissu à tendre est traversé par les griffes que l'on enfonce dans la baguette en bois.

- On connait encore par le document FR-A-2288835 une baguette de fixation de tentures murales constituée par une équerre métallique ayant une première branche se fixant à un mur et une seconde branche perpendiculaire à la première branche et présentant sur sa face supérieure parallèle au plafond des griffes longitudinales en retrait derrière le bord longitudinal surélevé de l'extrémité libre de ladite seconde branche. Par suite de l'existence de ce bord surélevé, il est nécessaire d'utiliser un outil spécial pour approcher le tissu en arrière de ce bord; par ailleurs le décrochage du tissu est malaisé.

Le mérite de l'invention par rapport à ces documents, est d'avoir compris que la fixation à l'état tendu d'un tissu peut s'obtenir avec des moyens beaucoup plus simples et, donc, beaucoup plus économiques que ceux qui ont paru nécessaires jusqu'à présent.

Selon l'invention, pour tendre un tissu devant la surface d'un mur limité éventuellement par un plafond, on use d'un procédé tel que défin; à la revendication 1 au moyen d'une baguette de fixation telle que définie dans les revendications 2 ou 3.

Ainsi une baguette à griffe d'accrochage conforme à l'invention comprend deux parties distinctes réunies l'une à l'autre qui sont constituées chacune d'une bande de matière appropriée n'ayant subi, au plus, qu'une opération minime de mise en forme.

De préférence, les moyens de fixation de la seconde partie à la première partie sont des languettes espacées découpées et redressées par pliage, susceptibles d'être enfoncées dans la première partie en bois.

On donnera maintenant une description de deux exemples d'une baguette en deux parties conformes à l'invention. On se reportera au dessin annexé dans lequel:
- la figure 1 est une vue de côté en coupe d'une baguette conforme à l'invention selon un premier mode de réalisation,
- la figure 2 est une vue en perspective et en coupe d'une baguette conforme à l'invention selon un second mode de réalisation,
- la figure 3 est une vue en coupe selon III-III de la figure 2.

Pour disposer commodément d'une baguette pourvue de dents d'accrochage d'un tissu, il est avantageux de se servir d'une baguette composite en deux parties.

Une première partie 1 est de préférence en bois ou en matière facile à clouer contre une face 5 d'un mur 6 et une seconde partie 2 en matière rigide comme un métal, pourvue de griffes 4 le long de l'un de ses bords longitudinaux.

Selon un mode de réalisation, la première partie 1 en bois a une section droite rectangulaire avec deux faces principales opposées 7 et 8 dont l'une est destinée à être appliquée contre la face 5 du mur 6, et deux faces latérales dont l'une est désignée par la référence 16 sur les figures. La seconde partie 2, métallique, est une bande allongée, plate, destinée à être fixée contre la face 7 éloignée du mur 6 de la première partie 1, les grigges 4 étant en saillie au-delà de la face latérale 16.

Quand la baguette est à placer à proximité d'un plafond 9, on fixe au mur 6 la première partie 1 avec un recul de la face latérale 16 de 0,5 cm environ et la seconde partie 2 avec un recul e de 1 à 1,5 mm environ des griffes 4 par rapport au plafond 9. Ce recul permet de repousser à l'aide d'une lame 10 un tissu 11 entre les griffes 4 et le plafond 9. Ce tissu 11 s'accroche aux griffes 4 et peut être tiré et tendu devant le mur 6.

Selon un autre mode de réalisation (figures 2 et 3) la première partie 1 a encore une section droite rectangulaire, dans l'ensemble, mais dans sa face 8 destinée à être appliquée contre la face 5 du mur 6, le long de l'un de ses bords, est ménagé un évidement longitudinal 1A qui a une face 12 qui est parallèle au mur 6 et une face 13 qui est dirigée vers le mur 6 contre lequel la partie 1 est fixée.

Selon une première variante, la seconde partie 2 peut être plate comme sur la figure 1, mais elle est prévue pour être fixée contre la face 12 qui est parallèle au mur 6, de façon à pouvoir s'étendre au-delà de la partie 1 comme on l'a dessinée en partie en trait mixte sur la figure 3, avec la rangée des griffes 4 en saillie par rapport à la face latérale 16.

Selon une seconde variante, la seconde partie 2 a en section droite un profil en équerre avec une branche principale 14 et une branche courte 15. La branche 14 est destinée à être appliquée contre la face 12 parallèle au mur 6 de l'évidement 1A et la branche courte 15 est dirigée vers le mur 6. La branche courte 15 est pourvue des griffes 4 le long de son bord libre; la dimension en sens transversal de cette branche courte 15 est fixée à une dimension inférieure à la profondeur en direction du mur 6 de l'évidement 1A. En pratique, la longueur jusqu'à l'extrémité des griffes 4 est choisie pour qu'il existe après pose de la baguette une distance convenable de 1 à 1,5 mm entre ces griffes et le mur 6 de façon qu'on puisse y glisser un tissu 11.

De préférence la largeur de la branche principale 14 est telle que la seconde partie 2 est incluse complètement dans l'évidement 1A. De préférence encore, la face extérieure de la branche courte 15 est en affleurement avec la face latérale 16 du bord de la partie 1 le long duquel se trouve l'évidement 1A.

Avec l'une ou l'autre des deux variantes de ce second mode de réalisation, la seconde partie métallique 2 est complètement dissimulée sous la première partie 1 en bois après fixation de celle-ci au mur 6.

Des moyens sont prévus, comme on l'a dit, pour réunir la première partie 1 et la seconde partie 2 de la baguette. Dans l'un et l'autre mode de réalisation, ces moyens sont constitués de préférence par des languettes 3 obtenues par découpage pratiqué dans le corps de la seconde partie 2 ou dans la branche principale 14 en des points espacés de sa longueur et redressées par pliage le long de leur ligne de base. La réunion des deux parties 1, 2 se fait par enfoncement des languettes 3 dans la première partie 1.

De préférence, les languettes 3 ont une hauteur à l'état redressé qui est supérieure à l'épaisseur de la première partie 1 qui subsiste dans la région de l'évidement 1A, cette mesure permet de rabattre sur la première partie 1 le sommet 3A des languettes 3 après l'enfoncement de celles-ci dans cette première partie 1.

Dans tous les cas, lors de l'utilisation de la baguette de l'invention, les griffes 4 de la seconde partie métallique 2 sont placées à une distance de 1 à 1,5 mm (distance qui dépend pour sa valeur réelle de l'épaisseur du tissu 11), du plafond 9 ou d'une plinthe (figure 1) ou de la face même du mur (figures 2 et 3). Ce dernier exemple est particulièrement avantageux quand iI·s'agit d'un mur avec une retombée du plafond.

Avec une baguette de fixation selon l'invention, grâce à sa conception générale, les griffes 4 sont un excellent pouvoir d'accrochage si bien qu il est possible de leur donner une hauteur réduite, de l'ordre de 1 mm par exemple, fréquemment égale ou inférieure à l'épaisseur du tissu. Ce dernier n'est donc pas abîmé ni déchiré; il est possible de le retirer pour le retendre ou pour le réutiliser après nettoyage dans la même pièce ou dans une autre pièce.

La distance de 1 à 1,5 mm qui est à prévoir entre l'extrémité des dents 4 et la face correspondante du mur (6 figure 3 ou 9 figure 1) est peu supérieure à l'épaisseur d'une spatule ou de la lame 10 à l'aide de laquelle on pousse le tissu 11. L'accrochage est instantané, dès qu'on exerce une légère tension sur ce tissu 11; il n'y a aucune nécessité de rabattre les griffes. Leur faible hauteur ne permet d'ailleurs pas un rabattement quelconque.

## Revendications

1. Procédé de fixation d'un tissu (11) tendu devant la surface d'un mur (6) éventuellement limité par un plafond (9), selon lequel on utilise une baguette de fixation composée d'une première partie (1) en matière facile à clouer au mur et d'une seconde partie en matière résistante, fixée à la première partie et munie de moyens d'accrochage du tissu (11), caractérisé en ce que, la seconde partie (2) e'tant une bande allongée plate pourvue de griffes saillantes sur la tranche de l'un de ses bords longitudinaux rectilignes, les griffes ayant une faible hauteur de 1 mm environ, on place ledit bord longitudinal pourvu de griffes à une faible distance de 1 à 1,5 mm environ de la surface du mur (6) ou du plafond (9), parallèlement à cette surface, on repousse le tissu (11) entre lesdites griffes (4) et le mur (6) ou le plafond (9) dans une direction parallèle à ce mur (6) ou à ce plafond (9), on rabat le tissu dans une direction perpendiculaire à ce mur (6) ou à ce plafond (9) de sorte que le tissu (11) reste coincé entre les griffes (4) et la surface du mur (6) ou du plafond (9).

2. Baguette de fixation d'un tissu (11) devant la surface d'un mur (6) limité par un plafond (9), conçue pour la mise en oeuvre du procédé de la revendication 1, composée d'une première partie (1) en matière facile à clouer au mur et d'une seconde partie (2) en matière résistante, fixée à la première partie (1) et munie de moyens d'accrochage du tissu (11), caractérisée en ce que la seconde partie (2) est une bande allongée plate pourvue de griffes (4) d'une hauteur de 1 mm environ saillantes sur la tranche du bord longitudinal rectiligne de ladite bande allongée destinée à être placé parallèlement au mur (6) ou au plafond (9) à une faible distance de ce mur ou de ce plafond.

3. Baguette de fixation d'un tissu (11) devant la surface d'un mur (6) conçue pour la mise en oeuvre du procédé de la revendication 1, composée d'une première partie (1) en matière facile à clouer au mur et d'une seconde partie (2) en matière résistante fixée à la première partie (1) et munie de moyens d'accrochage du tissu (11), caractérisée en ce que la première partie (1) présente dans une face principale le long d'un bord longitudinal un évidement longitudinal (1A) tandis que la seconde partie est réalisée à partir d'une bande allongée plate repliée en équerre destinée à être fixée dans l'évidement longitudinal (1A) pour présenter vers le mur (6) une branche (15) terminée par des griffes (4) d'une hauteur de 1 mm environ saillantes sur la tranche du bord rectiligne longitudinal de ladite branche (15) destiné à être placé à faible distance du mur (6) parallèlement à ce dernier.

## Patentansprüche

1. Verfahren zur Befestigung einer vor einer Wandfläche gespannten Stoffverkleidung, wobei die Wand (6) gegebenenfalls durch eine Decke (9) begrenzt wird, gemäß welchem eine Befestigungsleiste verwendet wird, die aus einem ersten Abschnitt (1) aus einem leicht an der Wand anzunagelnden Werkstoff und aus einem zweiten Abschnitt aus widerstandsfähigem Werkstoff besteht, welcher am ersten Abschnitt befestigt und mit einer Greifereinrichtung für den Stoff (11) ausgestattet ist, dadurch gekennzeichnet, daß der zweite Abschnitt (2) aus einem länglichen flachen Band besteht, welcher mit Greifern versehen ist, die über die Kante einer der Längsseiten des Abschnittes hinausragen, wobei die Greifer eine geringe Höhe von etwa 1 mm aufweisen, daß man die mit Greifern versehene Längsseite in einem geringen Abstand von etwa 1 bis 1,5 mm von der Oberfläche der Wand (6) oder der Decke (9) parallel zu dieser Oberfläche anordnet, daß man den Stoff (11) zwischen die Greifer (4) und die Wand (6) oder die Decke (9) in eine Richtung parallel zu dieser Wand (6) oder zu dieser Decke (9) zurückschiebt, und daß man den Stoff in eine Richtung senkrecht zu dieser Wand (6) oder zu diese Decke (9) derart niederdrückt, daß der Stoff (11) zwischen den Greifern (4) und der Oberfläche dieser Wand (6) oder dieser Decke (9) eingeklemmt bleibt.

2. Befestigungsleiste für eine Verkleidung aus Stoff (11) für eine durch eine Decke (9) begrenzte Wand (6) zur Durchführung des Verfahrens nach Anspruch 1, die aus einem ersten Abschnitt (1) aus einem leicht an die Wand zu nagelnden Werkstoff und aus einem zweiten Abschnitt (2) aus widerstandsfähigem Werkstoff besteht der am ersten Abschnitt (1) befestigt und mit einer Halteinrichtung für den Stoff (11) versehen ist, dadurch gekennzeichnet, daß der zweite Abschnitt (2) ein flaches, längliches Band ist, das mit Greifern (4) von einer Höhe von etwa 1 mm ausgestattet ist, die über die Kante der geradliningen Längsseite des länglichen Bandes vorstehen und dazu dienen, in einem geringen Abstand von der Wand (6) oder der Decke (9) parallel zur Wand oder zur Decke angeordnet zu werden.

3. Befestigungsleiste für eine Verkleidung aus Stoff (11) für eine Wand (6) zur Durchführung des Verfahrens nach Anspruch 1, welche aus einem ersten Abschnitt (1), aus einem leicht an der Wand anzunagelnden Werkstoff und aus einem zweiten Abschnitt (2) aus widerstandsfähigen Werkstoff besteht, welcher am ersten Abschnitt (1) befestigt und mit einer Halteeinrichtung für den Stoff (11) ausgestattet ist, dadurch gekennzeichnet, daß der erste Abschnitt (1) in einer Hauptseit längs einer Längskante eine längliche Ausnehmung (1A) aufweist, während der zweite Abschnitt ausgehend von einem länglichen flachen Band gestaltet ist, das als Winkelstück umgebogen wurde und dazu dient, in der länglichen Ausnehmung (1A) befestigt zu werden und einen Schenkel (15) gegen die Wand (6) zu richten, welcher durch Greifer (4) mit einer Höhe von etwa 1 mm begrenzt wird, die über die Kante der geradlinigen Längsseite des Schenkels (15) vorstehen und dazu dienen im geringen Abstand zur Wand (6) parallel zur letzteren zu liegen.

## Claims

1. A method of attachment of a fabric (11) stretched before the surface of a wall (6) which is possibly bounded by a ceiling (9), in accordance with which a fixing rod is employed which is composed of a first portion (1) of material which is easy to nail to the wall and of a second portion of strong material attached to the first portion and equipped with means of hooking-on the fabric (11), characterized in that the second portion (2) being an elongated flat strip provided with claws projecting above the face of one of its straight longitudinal edges, the claws having a small height of about 1 mm, the said longitudinal edge provided with claws is placed at a short distance of about 1 to 1.5 mm from the surface of the wall (6) or of the ceiling (9) and parallel with this surface, the fabric (11) is pushed back between the said claws (4) and the wall (6) or the ceiling (9) in a direction parallel with the said wall (6) or the said ceiling (9), the fabric is folded back in a direction perpendicular to the said wall (6) or the said ceiling (9) so that the fabric (11) remains wedged between the claws (4) and the surface of the wall (6) or of the ceiling (9).

2. A rod for fixing a fabric (11) before the surface of a wall (6) bounded by a ceiling (9), designed for putting into effect the method of Claim 1 and composed of a first portion (1) of a material which is easy to nail to the wall and of a second portion (2) of strong material attached to the first portion (1) and equipped with means of hooking-on the fabric (11), characterized in that the second portion (2) is an elongated flat strip provided with claws of a height of about 1 mm projecting above the face of that straight longitudinal edge of the said elongated strip, which is intended for being placed in parallel with the wall (6) or with the ceiling (9) at a short distance from the said wall or the said ceiling.

3. A rod for fixing a fabric (11) before the surface of a wall (6), designed for putting into effect the method of Claim 1 and composed of a first portion (1) of a material which is easy to nail to the wall and of a second portion (2) of strong material attached to the first portion (1) and equipped with means of hooking-on the fabric (11), characterized in that the first portion (1) exhibits in one main face along one longitudinal edge a longitudinal hollow (1A) whilst the second portion is produced from an elongated flat strip bent back at right angles and intended for being fixed in the longitudinal hollow (1A) in order to present towards the wall (6) an arm (15) terminating in claws (4) of a height of about 1 mm projecting above the face of that straight longitudinal edge of the said arm (15), which is intended for being placed at a short distance from the wall (6) in parallel with the latter.
